# FASCICULE DE BREVET EUROPEEN

(11) **EP 3 419 037 B1**
(45) Date de publication et mention de la délivrance du brevet: **21.10.2020**
(21) Numéro de dépôt: 17305777.9
(22) Date de dépôt: 22.06.2017
(51) Int. Cl.: H01H 3/16, H01H 35/26, F15B 15/28

(54) **DISPOSITIF DE DÉTECTION**
DETEKTIONSVORRICHTUNG
DETECTION DEVICE

(43) Date de publication de la demande: 26.12.2018
(73) Titulaire: HYDRAULIQUE PB (Société Anonyme), 88260 Escles (FR)
(72) Inventeur: BONNEVILLE, Francis, 88170 VOUXEY (FR); PILOT, Laurent, 88320 MAREY (FR); PRUNIER, Bernard, 88000 EPINAL (FR)
(74) Mandataire: Nuss, Laurent

(56) Documents cités:
- GB-A- 1 361 612
- JP-A- S5 929 803
- US-A- 3 340 371
- US-A- 3 661 053

## Description

La présente invention se rapporte au domaine des dispositifs de détection et plus particulièrement au domaine des dispositifs de détection de position pour systèmes hydrauliques.

Les mécanismes hydrauliques font classiquement intervenir un déplacement d'une pièce par rapport à une autre, actionnée par une injection de fluide en pression. Aussi, la gestion de l'injection de ces fluides dans les mécanismes hydrauliques est primordiale pour contrôler le déplacement des pièces mises en mouvement.

Selon un mode de fonctionnement habituel de ce contrôle, les mécanismes d'approvisionnement hydrauliques sont coupés lorsqu'une pièce en déplacement atteint une position de fin de course prédéterminée. Cette fin de course est reconnue par l'intermédiaire d'un dispositif de détection déclenché lorsque la pièce déplacée arrive en position. Le déclenchement du dispositif de détection permet alors l'actionnement d'un circuit électrique pour le fonctionnement ou l'arrêt d'un mécanisme d'actionnement ou d'approvisionnement hydraulique. La publication JP S59 29803 présente un mécanisme de détection de course d'un vérin hydraulique. Ce mécanisme est monté sur une structure annexe séparée du vérin.

Toutefois, dans le cadre d'une mise en place de dispositif de détection dans un mécanisme hydraulique, il convient de noter que le fluide hydraulique nécessite un cloisonnement imposant une limite de compatibilité avec les connectiques d'un circuit électrique d'actionnement.

En effet, pour proposer une alternative aux détecteurs à induction qui sont complexes et onéreux, des dispositifs de détections ont été développés faisant intervenir un contact électrique entre le dispositif de détection et la pièce détectée. Cependant, en faisant intervenir la pièce de détection dans le circuit électrique d'actionnement, ce type de dispositif limite son champs d'application, d'une part, en requérant la présence d'un relais et, d'autre part, en obligeant une connectique électrique non-standardisée à une seule broche.

Aussi, la présente invention a pour but de pallier ces inconvénients en proposant un dispositif de mise en œuvre simple qui, d'une part, soit apte à opérer une détection de la position d'une pièce en déplacement dans un fluide hydraulique et, d'autre part, soit adapté à un montage sur une surface de cloisonnement étanche d'un mécanisme hydraulique, tout en comportant une connectique, standardisée ou standardisable, à un circuit électrique, par exemple d'actionnement.

L'invention a ainsi pour objet un dispositif de détection intégré à un vérin hydraulique caractérisé en ce qu'il comprend :
- un corps sensiblement rectiligne définissant une première portion du côté d'une première extrémité et une seconde portion du côté d'une seconde extrémité,
- une interface de contact mobile en translation par rapport au corps du dispositif et selon l'axe du corps du dispositif, l'interface est positionnée au niveau de la première portion du corps du dispositif et destinée à interagir, au travers d'un orifice formé au niveau de la première extrémité du corps, avec une surface d'un élément détecté,
- au moins deux conducteurs montés au niveau de la seconde portion du corps du dispositif, ces conducteurs comportant, d'une part, des premières extrémités respectives orientées vers la seconde extrémité du corps du dispositif au niveau d'au moins un orifice pour former des broches de connexion à un circuit électrique et, d'autre part, des secondes extrémités respectives formant des bornes dans un logement de la première portion du corps du dispositif,
- au moins un contacteur monté mobile par rapport au corps du dispositif, et déplacé sous l'action, d'une part, d'une force de l'interface de contact et, d'autre part, d'une force d'au moins un moyen de rappel qui s'oppose à la force de l'interface de contact, le contacteur étant apte au niveau d'une fin de course à relier les bornes des conducteurs,
- au moins un premier système d'étanchéité monté au niveau d'un logement intérieur à la seconde portion du corps du dispositif, configuré pour éviter tout échange de fluide entre, d'une part, le milieu de l'élément détecté au niveau de la première extrémité du corps du dispositif et, d'autre part, un second milieu au niveau de la seconde extrémité du corps du dispositif, ce premier système d'étanchéité étant électriquement isolant et traversé par les au moins deux conducteurs.

L'invention se rapporte également à un vérin caractérisé en ce qu'il comprend au moins un dispositif de détection selon l'invention, le dispositif étant monté traversant ou intégré sur le cylindre d'un vérin de sorte que l'interface de contact soit susceptible d'être déplacée par une surface d'une pièce mobile du vérin pour la détection de la course de cette pièce mobile.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- les figures 1 et 2 sont des représentations schématiques d'un premier exemple de dispositif de détection selon l'invention, respectivement au repos et en fonctionnement,
- la figure 3 est une représentation schématique d'un second exemple de dispositif de détection selon l'invention,
- la figure 4 est une représentation schématique d'un troisième exemple de dispositif de détection selon l'invention,
- les figures 5 et 6 sont des représentations schématiques d'un quatrième exemple de dispositif de détection selon l'invention, respectivement au repos et en fonctionnement,
- la figure 7 est une représentation schématique d'un exemple de dispositif de détection selon l'invention intégré à un vérin hydraulique.

La présente invention porte sur un dispositif de détection caractérisé en ce qu'il comprend :
- un corps 1 sensiblement rectiligne définissant une première portion la du côté d'une première extrémité la' et une seconde portion 1b du côté d'une seconde extrémité 1b',
- une interface de contact 2 mobile en translation par rapport au corps 1 du dispositif et selon l'axe du corps du dispositif, l'interface 2 est positionnée au niveau de la première portion la du corps 1 du dispositif et destinée à interagir, au travers d'un orifice 3 formé au niveau de la première extrémité la' du corps 1, avec une surface d'un élément détecté 30,
- au moins deux conducteurs 4a, 4b montés au niveau de la seconde portion 1b du corps 1 du dispositif, ces conducteurs 4a, 4b comportant, d'une part, des premières extrémités 4a', 4b' respectives orientées vers la seconde extrémité 1b' du corps 1 du dispositif au niveau d'au moins un orifice 5 pour former des broches de connexion 4a', 4b' à un circuit électrique 32 et, d'autre part, des secondes extrémités 4a", 4b" respectives formant des bornes dans un logement 6 de la première portion la du corps 1 du dispositif,
- au moins un contacteur 7 monté mobile par rapport au corps 1 du dispositif, et déplacé sous l'action, d'une part, d'une force de l'interface de contact 2 et, d'autre part, d'une force d'au moins un moyen de rappel 8 qui s'oppose à la force de l'interface de contact 2, le contacteur 7 étant apte au niveau d'une fin de course à relier les bornes 4a", 4b" des conducteurs 4a, 4b,
- au moins un premier système d'étanchéité 9 monté au niveau d'un logement intérieur 15 à la seconde portion 1b du corps du dispositif, pour éviter tout échange de fluide entre, d'une part, le milieu de l'élément détecté 30 au niveau de la première extrémité la' du corps 1 du dispositif et, d'autre part, un second milieu au niveau de la seconde extrémité 1b' du corps du dispositif, ce premier système d'étanchéité 9 étant électriquement isolant et traversé par les au moins deux conducteurs 4a, 4b.

Il convient de comprendre que le dispositif de détection tel que décrit dans le présent document peut être mis en œuvre dans tout fluide de mécanisme hydraulique ou milieu ne présentant pas de qualités de conduction électrique ou présentant une conduction électrique suffisamment faible pour ne pas altérer le fonctionnement du dispositif détection.

Il convient de noter que le choix des matériaux des différents éléments du dispositif de détection de l'invention doit être réalisé de sorte que la structure du dispositif ne permette pas de conduction électrique entre les deux conducteurs 4a, 4b par une autre pièce que le contacteur 7 et autrement que lorsque ce contacteur 7 est en contact avec les bornes 4a", 4b" des conducteurs 4a, 4b.

Le contact du contacteur 7 avec les bornes 4a", 4b" des conducteurs 4a, 4b permet un passage de courant électrique entre les broches de connexion 4a', 4b' pour la transmission d'un signal de détection au niveau de l'interface de contact 2 du dispositif.

Il convient également de noter que, dans le dispositif de détection de l'invention, les conducteurs 4a, 4b permettent, d'une part, une connexion électrique avec un circuit au niveau d'un premier milieu extérieur au mécanisme hydraulique et, d'autre part, une liaison électrique par leurs bornes 4a", 4b" grâce à l'action d'un contacteur 7 au niveau d'un milieu intérieur comprenant le fluide hydraulique. Cette double fonction des conducteurs 4a, 4b est possible grâce à leur positionnement au travers du système d'étanchéité 9.

Par ailleurs, les broches de connexion 4a', 4b' à un circuit électrique 32 formant une paire, elles permettent la réalisation d'une connectique standardisée pour être reliée à un circuit électrique 32 sans que soit nécessaire la présence d'un relais. Cette connectique standardisée peut ainsi être opéré, par exemple, par une connexion de type mâle-femelle au niveau de chacune des broches de connexion 4a', 4b'. Selon un exemple de réalisation préféré, l'entraxe des broches de connexion 4a', 4b' est de 5 mm, ce qui permet un raccordement utilisant la connectique standardisée M12 suivant la norme NF-EN 61076-2-101 mais sans se limiter à ce type.

Selon une particularité de construction de l'invention, les broches de connexion 4a', 4b' traversent une partie de la seconde extrémité 1b' du corps 1 du dispositif au niveau d'orifices 5 respectifs.

De façon non-limitative et selon un mode de construction préféré de l'invention, les première la et seconde 1b portions du corps 1 du dispositif sont réalisées par deux pièces arrangées pour être montées ensemble, par exemple par l'insertion d'une pièce dans une autre. Ce mode de construction du corps 1 du dispositif permet un assemblage et un montage facilité de l'ensemble des différents composants du dispositif de détection de l'invention.

De façon complémentaire et également non-limitative et selon un mode de construction préféré de l'invention, la première portion la du corps 1 du dispositif est réalisé sous la forme d'un conduit rectiligne inséré par une extrémité dans la seconde portion 1b et dans lequel le contacteur 7 est monté mobile avec l'interface de contact 2, l'interface de contact 2 étant accessible au niveau d'un orifice 3 de l'extrémité la du corps 1.

La seconde portion 1b du corps du dispositif logeant un système d'étanchéité 9 dans un logement 15 disposé dans le prolongement de l'insertion de la première portion la dans la seconde portion 1b du corps, le système d'étanchéité 9 étant traversé par les conducteurs 4a, 4b au niveau de trous traversant indépendants. Selon un mode de construction préféré, le logement 15 présente une configuration adaptée pour y maintenir le système d'étanchéité 9 dans le cas de forces de pression. Ainsi, selon un exemple de réalisation, la seconde portion 1b du corps du dispositif comprend un épaulement à une extrémité du logement 15 qui permet la réalisation d'au moins un orifice 5 pour les broches de connexion 4a', 4b', tout en empêchant une sortie du système d'étanchéité 9 de son logement 15, quelle que soit la matière du système d'étanchéité 9.

Il convient cependant de noter que les, première la et seconde 1b, portions du corps 1 du dispositif ne se rapportent pas impérativement à des pièces structurellement différentes. En effet, selon une construction alternative de l'invention, la première portion la et la seconde portion 1b peuvent être construite sous la forme d'une même structure formant le corps 1 du dispositif.

Dans son fonctionnement, le dispositif de détection de l'invention opère, sous l'action d'une interaction avec une surface d'un élément détecté 30, un déplacement rectiligne de l'interface de contact 2 selon l'axe du corps 1 du dispositif. Le déplacement de l'interface de contact 2 entraîne conjointement le déplacement du contacteur 7 dans le corps du dispositif jusqu'à une position de fin de course dans laquelle le contacteur 7 interagit simultanément avec les deux bornes 4a", 4b" des conducteurs 4a, 4b pour assurer une liaison électrique entre les extrémités des conducteurs 4a, 4b.

Selon une particularité de construction du dispositif de détection de l'invention, le contacteur 7 est monté mobile en translation selon l'axe du corps 1 du dispositif. Le contacteur 7 est alors associé, directement ou indirectement, en coulissement avec l'interface de contact 2.

Selon une particularité complémentaire non-limitative de l'invention, le contacteur 7, monté mobile en translation, présente une surface orientée vers les bornes 4a", 4b" des conducteurs 4a, 4b qui soit de forme convexe. Cet arrangement convexe de la surface du contacteur 7 autorise un ajustement facilité dans l'interaction de la surface du contacteur 7 avec les bornes 4a", 4b" des conducteurs 4a, 4b. La surface convexe autorise ainsi un déplacement plus important du contacteur 7 en direction des bornes 4a", 4b" sans que la course du contacteur 7 ne soit limitée par une des deux bornes qui serait dans une position légèrement décalée ou qui présenterait une épaisseur plus importante par rapport à l'autre.

Selon une particularité alternative de construction du dispositif de détection de l'invention, le contacteur 7 est monté mobile en rotation autour d'un axe perpendiculaire à l'axe du corps 1 du dispositif. Selon un exemple non-limitatif de cette particularité de construction, le contacteur 7 comprend une extrémité fixée à un pivot 7c en contact avec une première des bornes 4a" des conducteurs 4a, 4b et une seconde extrémité libre apte à venir en contact contre la seconde borne 4b" des conducteurs 4b. La rotation du contacteur 7 autour de son pivot 7c est fonction du déplacement de l'interface de contact 2, par interaction directe ou indirecte de l'interface de contact 2 avec le contacteur 7.

Selon une autre particularité de construction complémentaire aux différents déplacements du contacteur 7, le dispositif de détection est caractérisé en ce que l'interface de contact 2 et le contacteur 7 sont montés associés en déplacement dans un logement 6 de la première portion la du corps 1 du dispositif, la course du contacteur 7 étant définie entre :
- une première position du contacteur 7 lorsque le contacteur 7 est en contact avec les bornes 4a", 4b" des conducteurs 4a, 4b, et
- une seconde position du contacteur 7 lorsque, d'une part, le contacteur 7 est sans contact avec au moins une des bornes 4a', 4b' des conducteurs 4a, 4b et, d'autre part, l'interface de contact 2 est à sa position la plus éloignée de la seconde portion 1b du corps 1 du dispositif.

Selon une particularité de ce fonctionnement, la position de fin de course du contacteur 7 en contact avec les bornes 4a", 4b" des conducteurs 4a, 4b peut être définie par une butée du contacteur 7 contre les bornes 4a", 4b" des conducteurs 4a, 4b.

Il convient de noter que, de façon non-limitative, le moyen de rappel 8 qui s'oppose à la force de l'interface de contact 2 sur le contacteur 7 est préférentiellement positionné entre une surface d'appui fixe avec les bornes 4a", 4b" des conducteurs 4a, 4b et une surface mobile avec le contacteur 7. Ce moyen de rappel 8 permet ainsi un retour en position du contacteur 7 en absence de force de déplacement par l'interface de contact 2, et donc une rupture de liaison électrique entre les bornes 4a", 4b" des conducteurs 4a, 4b en absence de détection.

Selon un mode de construction préféré qui n'est pas limitatif de l'invention, le moyen de rappel 8 est réalisé par un ressort, par exemple un ressort hélicoïdal monté en compression et orienté selon un axe permettant un déplacement du contacteur 7 et de l'interface de contact 2 dans le corps 1 du dispositif. Toutefois, il convient de noter que ce moyen de rappel 8 peut être réalisé par toute structure, élément ou mécanisme connu susceptible de remplir une fonction similaire.

Selon une autre particularité complémentaire non-limitative de l'invention, le dispositif de détection est caractérisé en ce que le dispositif comprend un mécanisme 10 de gestion du déplacement du contacteur 7 avec l'interface de contact 2, ce mécanisme 10 comprenant :
- une pièce intermédiaire 10a comprenant, d'une part, une première extrémité orientée vers les bornes 4a", 4b" des conducteurs 4a, 4b et qui interagit avec le contacteur 7 et, d'autre part, une seconde extrémité du côté opposé à la première extrémité,
- un moyen d'écartement 10b disposé entre l'interface de contact 2 et la seconde extrémité de la pièce intermédiaire 10a,
la raideur du moyen d'écartement 10b du mécanisme 10 de gestion du déplacement étant supérieure à la raideur du moyen de rappel 8.

Selon une particularité de construction non-limitative de l'invention, la pièce intermédiaire 10a est réalisée dans un matériau isolant.

Le mécanisme 10 de gestion du déplacement du contacteur 7 avec l'interface de contact 2 est ainsi disposé entre le contacteur 7 est l'interface de contact 2, mobile en translation le long de l'axe de coulissement de ces deux éléments 2, 7.

Selon un mode de construction préféré non-limitatif de l'invention, le moyen d'écartement 10b est réalisé par un ressort, par exemple un ressort hélicoïdal monté en compression et orienté selon l'axe de déplacement de l'interface de contact 2 dans le corps 1 du dispositif. Toutefois, il convient de noter que ce moyen d'écartement 10b peut être réalisé par toute structure, élément ou mécanisme connu susceptible de remplir une fonction similaire.

L'intégration de ce mécanisme 10 de gestion du déplacement du contacteur 7 avec l'interface de contact 2 dans le dispositif de détection de l'invention permet, alors que le contacteur 7 opère un contact entre les bornes 4a", 4b" des conducteurs 4a, 4b, à l'interface de contact 2 de poursuivre son déplacement sous l'action d'un contact avec une surface d'un élément détecté 30. Grâce à la différence de raideur entre le moyen d'écartement 10b du mécanisme 10 de gestion et le moyen de rappel 8, le moyen de rappel est déformé prioritairement au moyen d'écartement 10b de sorte que le déplacement de l'interface de contact 2 lors d'une interaction avec une surface détectée 30 entraîne un déplacement du contacteur 7 vers les bornes 4a", 4b" des conducteurs 4a, 4b. Lorsque le contacteur 7 a atteint sa fin de course et que le moyen de rappel 8 atteint une déformation maximale, la poursuite du déplacement de l'interface de contact 2 entraîne la déformation du moyen d'écartement 10b en fonction de l'interaction de l'interface de contact 2 avec la surface de l'élément détecté 30. Le mécanisme 10 permet ainsi un ajustement de la différence de longueur de parcours qui existe entre la course du contacteur 7 et la course de l'interface de contact 2. De plus, le mécanisme 10 autorise un ajustement du déplacement de l'interface de contact 2 en fonction de variations de la surface de l'élément détecté 30 sans que cela n'impacte le déplacement du contacteur 7 en appui contre les bornes 4a", 4b" des conducteurs 4a, 4b.

Selon une particularité non-limitative de construction du mécanisme 10 de gestion du déplacement du contacteur 7 avec l'interface de contact 2, celui-ci est monté coulissant dans la première portion la du corps 1 du dispositif en présentant notamment une pièce intermédiaire 10a dont les dimensions sont légèrement inférieures à celles du logement 6 intérieur de la première portion la du corps 1 du dispositif. Selon un exemple non-limitatif de l'invention, le moyen de rappel 8, sous la forme d'un ressort hélicoïdale, est monté en partie sur une portion de la périphérie de la pièce intermédiaire 10a de façon concentrique avec l'axe de déplacement de cette pièce intermédiaire 10a.

Selon une autre particularité complémentaire non-limitative de l'invention, le contacteur 7 étant monté coulissant selon l'axe du corps 1 du dispositif, la fixation du contacteur 7 sur la pièce qui le porte, par exemple l'interface de contact 2 ou sur la pièce intermédiaire 10a du mécanisme 10 de gestion du déplacement du contacteur 7 avec l'interface de contact 2, est opérée par un élément de fixation 7a qui autorise un déplacement angulaire, un débattement ou une oscillation du contacteur 7 par rapport à l'élément de fixation 7a et à la pièce qui porte ce contacteur 7, par exemple une vis. Ce déplacement angulaire permet ainsi une optimisation de l'interaction avec les bornes 4a", 4b" des conducteurs 4a, 4b. Selon une spécificité complémentaire de cette particularité, le déplacement angulaire ou oscillation du contacteur 7 par rapport à son élément de fixation 7a est géré par un moyen élastique 7b, par exemple une joint torique, disposé autour de l'élément de fixation 7a, entre le contacteur 7 et la structure sur laquelle le contacteur 7 est monté.

Selon une autre particularité complémentaire non-limitative de l'invention, les bornes 4a", 4b" des conducteurs 4a, 4b présentent la forme d'une tête plate ou légèrement convexe et bombée. Cet arrangement permet ainsi une coopération facilitée avec la surface du contacteur 7.

Selon une autre particularité complémentaire de l'invention, l'interface de contact 2 est réalisée par une bille de diamètre supérieur au diamètre de l'orifice 3 de la première extrémité la' du corps 1 au travers duquel s'opère l'interaction de l'interface de contact 2 avec une surface d'un élément détecté 30. Cette bille 2 présente également un diamètre légèrement inférieur aux dimensions intérieures du logement 6 intérieur de la première portion la du corps 1 du dispositif. Selon un exemple de construction du dispositif, lors du montage du dispositif, la bille qui réalise l'interface de contact 2 est insérée dans la première portion la du corps 1 du dispositif avant que celle-ci ne soit insérée dans la seconde portion 1b du corps.

Il convient de noter que l'interface de contact 2 peut être réalisée par tout type de forme adaptée à la surface à détecter 30. Dans le cas d'une bille, l'interface de contact 2 autorise, d'une part, une détection de la surface d'un élément approchant selon un axe parallèle à l'axe du dispositif et de déplacement de l'interface de contact 2 et d'autre part, une détection d'un élément en déplacement selon un axe perpendiculaire à l'axe du dispositif. En effet, la surface convexe de la portion de la bille qui dépasse de l'orifice 3 de la première portion la du corps du dispositif présente une pente qui permet à l'interface de contact 2 d'interagir avec une surface en déplacement positionnée en effleurement sans toucher l'orifice 3 de la première portion la du corps du dispositif.

Selon une autre particularité complémentaire de réalisation de l'invention, à l'intérieur du corps 1 du dispositif, le premier système d'étanchéité 9 est monté dans un logement 15 de la seconde portion 1b du corps 1 séparé de la première portion la du corps 1 par un moyen de renfort 11 du maintien des conducteurs 4a, 4b en position face à une pression, le moyen de renfort 11 étant électriquement isolant et traversé au niveau de trous traversants 12 par les conducteurs 4a, 4b dont au moins une borne 4a", 4b" comprend une tête de largeur supérieure à la largeur du trou traversant 12 du moyen de renfort 11 que la borne 4a", 4b" traverse. Dans le cas d'une pression opérée au niveau des bornes 4a", 4b" des conducteurs 4a, 4b, par exemple sous l'action d'un fluide hydraulique en pression, la tête de la borne 4a", 4b" vient en butée contre le pourtour de l'orifice de plus petite largeur du trou traversant 12 du moyen de renfort 11. Ce mécanisme de butée empêche ainsi le conducteur 4a, 4b de la borne 4a", 4b" d'être expulsé, sous l'effet de la pression, de sa position dans le système d'étanchéité 9. Selon un exemple de construction préféré, le moyen de renfort 11 comporte une structure sensiblement plane en appui contre le système d'étanchéité 9 et arrangé de sorte qu'il augmente la surface d'appui d'au moins une des têtes des bornes 4a", 4b" sur le système d'étanchéité 9.

Selon un mode de réalisation préféré de l'invention, les deux bornes 4a", 4b"des conducteurs 4a, 4b sont construites avec des têtes de largeurs supérieures aux largeurs respectives des trous traversants 12 du moyen de renfort 11 traversés par ces bornes 4a", 4b".

Selon un premier mode de réalisation, le premier système d'étanchéité 9 est réalisé dans une matière élastique formant un corps électriquement isolant inséré par serrage diamétral dans son logement 15 de la seconde portion 1b du corps 1 du dispositif. Selon ce mode de réalisation, le premier système d'étanchéité 9 présente une forme et des dimensions sensiblement similaires, voire identiques, à celles de son logement 15 dans la seconde portion 1b du corps 1 du dispositif. Ce serrage diamétral permet ainsi l'obtention d'une étanchéité indépendamment de toute pression.

Selon un second mode de réalisation alternatif, le premier système d'étanchéité 9 comprend :
- un corps 9a électriquement isolant positionné dans son logement 15 de la seconde portion 1b du corps 1 du dispositif et traversé au niveau de trous traversants 13 par les au moins deux conducteurs 4a, 4b, et
- un moyen étanche 9b monté sur la périphérie du corps isolant 9a et positionné entre le corps 9a isolant et une surface du logement 15 de la seconde portion 1b du dispositif.

Selon ce second mode de réalisation alternatif, le corps 9a électriquement isolant présente une forme et des dimensions sensiblement inférieures à celles de son logement 15 dans la seconde portion 1b du corps 1 du dispositif. L'épaisseur du moyen étanche 9b est alors comprimé entre le corps 9a isolant et le logement 15.

Selon un mode de réalisation complémentaire, le corps isolant du premier système d'étanchéité 9 traversé au niveau de trous traversants 13 par les au moins deux conducteurs 4a, 4b, opère un serrage diamétral de chacun des conducteurs 4a, 4b. Ce mécanisme d'étanchéité au niveau des conducteurs 4a, 4b peut être mis en œuvre quel que soit le mécanisme d'étanchéité entre le système d'étanchéité 9 et son logement 15.

Selon une alternative à ce mode de réalisation complémentaire, le premier système d'étanchéité 9 traversé au niveau de trous traversants 13 par les au moins deux conducteurs 4a, 4b, comprend un moyen étanche 9c', 9c" monté sur la périphérie respective de chaque conducteur 4a, 4b et positionné entre un conducteur 4a, 4b et une portion du corps isolant 9a du premier système d'étanchéité 9. Les moyens étanches 9c', 9c" sont préférentiellement positionnés au niveau du pourtour des orifices des trous traversants 13 du corps isolant. Ici également, le mécanisme d'étanchéité au niveau des conducteurs 4a, 4b peut être mis en œuvre quel que soit le mécanisme d'étanchéité entre le système d'étanchéité 9 et son logement 15.

Selon une particularité de construction, le dispositif de détection comprend un second système d'étanchéité 14 monté au niveau d'une surface périphérique du corps 1 du dispositif et apte à interagir avec le pourtour d'un orifice d'une paroi 31 au travers de laquelle le dispositif de détection serait positionné. Alors que le premier système d'étanchéité 9 empêche un échange de fluide au travers du dispositif de détection, ce second système d'étanchéité 14 bloque tout échange de fluide entre le dispositif et une surface étanche au travers de laquelle il serait monté. Selon un exemple de construction non-limitatif, le second système d'étanchéité 14 comprend une structure élastique 14a monté, au moins en partie, dans une gorge périphérique 14b du corps 1 du dispositif.

L'invention porte également sur un vérin 33 caractérisé en ce qu'il comprend au moins un dispositif de détection selon l'invention, le dispositif étant monté traversant ou intégré sur le cylindre 31 d'un vérin 33 de sorte que l'interface de contact 2 soit susceptible d'être déplacée par une surface d'une pièce mobile 30 du vérin 33 pour la détection de la course de cette pièce mobile.

Selon un exemple de construction non-limitatif de l'invention, le dispositif de détection de l'invention est monté traversant au niveau d'un logement 34 adapté de la surface du cylindre 31 et formant un orifice traversant la paroi étanche 31 du vérin 33. Ce logement 34 peut également présenter une ou plusieurs parois périphériques adaptées pour entourer au moins partiellement le pourtour du dispositif de détection lorsque celui-ci est monté dans le logement 34.

Selon une particularité complémentaire de construction, le dispositif de détection de l'invention peut être maintenu en position dans son logement 34 par l'intermédiaire d'un moyen de maintien 35. Ce moyen de maintien 35 empêche ainsi le dispositif de détection de sortir de son logement 34 sous l'effet de la pression du fluide dans le vérin. A titre d'exemple, ce moyen de maintien 35 peut également recouvrir au moins partiellement le dispositif de détection monté dans son logement 34 et interagir avec une des parois latérales du logement 34, l'interaction pouvant être de type taraudage/filetage.

Selon une particularité de construction du vérin, l'interface de contact 2 dispositif de détection est apte à être déplacée par une surface du piston ou de la tige du piston ou d'un élément monté sur le piston ou la tige du piston.

Selon une autre particularité complémentaire de construction du vérin 33, le vérin 33 comprend au moins un dispositif de détection positionné pour une détection d'au moins une extrémité de course du piston ou de la tige du piston ou d'un élément monté sur le piston ou la tige du piston.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de détection intégré à un vérin hydraulique comprenant :
- un corps (1) sensiblement rectiligne définissant une première portion (la) du côté d'une première extrémité (la') et une seconde portion (1b) du côté d'une seconde extrémité (1b'),
- une interface de contact (2) mobile en translation par rapport au corps (1) du dispositif et selon l'axe du corps du dispositif, l'interface (2) est positionnée au niveau de la première portion (1a) du corps (1) du dispositif et destinée à interagir, au travers d'un orifice (3) formé au niveau de la première extrémité (la') du corps (1), avec une surface d'un élément détecté,
- au moins deux conducteurs (4a, 4b) montés au niveau de la seconde portion (1b) du corps (1) du dispositif, ces conducteurs (4a, 4b) comportant, d'une part, des premières extrémités (4a', 4b') respectives orientées vers la seconde extrémité (1b') du corps (1) du dispositif au niveau d'au moins un orifice (5) pour former des broches de connexion à un circuit électrique et, d'autre part, des secondes extrémités (4a", 4b") respectives formant des bornes dans un logement (6) de la première portion (1a) du corps (1) du dispositif,
- au moins un contacteur (7) monté mobile par rapport au corps (1) du dispositif, et déplacé sous l'action, d'une part, d'une force de l'interface de contact (2) et, d'autre part, d'une force d'au moins un moyen de rappel (8) qui s'oppose à la force de l'interface de contact (2), le contacteur (7) étant apte au niveau d'une fin de course à relier les bornes (4a", 4b") des conducteurs (4a, 4b),
- au moins un premier système d'étanchéité (9) monté au niveau d'un logement intérieur (15) à la seconde portion (1b) du corps du dispositif, configuré pour éviter tout échange de fluide entre, d'une part, le milieu de l'élément détecté au niveau de la première extrémité (la') du corps (1) du dispositif et, d'autre part, un second milieu au niveau de la seconde extrémité (lb') du corps du dispositif, ce premier système d'étanchéité (9) étant électriquement isolant et traversé par les au moins deux conducteurs (4a, 4b).

2. Dispositif de détection selon la revendication 1, **caractérisé en ce que** le contacteur (7) est monté mobile en translation selon l'axe du corps (1) du dispositif.

3. Dispositif de détection selon la revendication 1, **caractérisé en ce que** le contacteur (7) est monté mobile en rotation autour d'un axe perpendiculaire à l'axe du corps (1) du dispositif.

4. Dispositif de détection selon une des revendications 1 à 3, **caractérisé en ce que** l'interface de contact (2) et le contacteur (7) sont montés associés en déplacement dans un logement (6) de la première portion (1a) du corps (1) du dispositif, la course du contacteur (7) étant définie entre :
- une première position du contacteur (7) lorsque le contacteur (7) est en contact avec les bornes (4a", 4b") des conducteurs (4a, 4b), et
- une seconde position du contacteur (7) lorsque, d'une part, le contacteur (7) est sans contact avec au moins une des bornes (4a', 4b') des conducteurs (4a, 4b) et, d'autre part, l'interface de contact (2) est à sa position la plus éloignée de la seconde portion (1b) du corps (1) du dispositif.

5. Dispositif de détection selon la revendication 4, **caractérisé en ce que** le dispositif comprend un mécanisme (10) de gestion du déplacement du contacteur (7) avec l'interface de contact (2), ce mécanisme (10) comprenant :
- une pièce intermédiaire (10a) comprenant, d'une part, une première extrémité orientée vers les bornes (4a", 4b") des conducteurs (4a, 4b) et qui interagit avec le contacteur (7) et, d'autre part, une seconde extrémité du côté opposé à la première extrémité,
- un moyen d'écartement (10b) disposé entre l'interface de contact (2) et la seconde extrémité de la pièce intermédiaire (10a),
la raideur du moyen d'écartement (10b) du mécanisme de gestion du déplacement étant supérieure à la raideur du moyen de rappel (8).

6. Dispositif de détection selon une des revendications 1, 2, 4 ou 5, **caractérisé en ce que**, le contacteur (7) étant monté coulissant selon l'axe du corps (1) du dispositif, la fixation du contacteur (7) sur la pièce qui le porte est opérée par un élément de fixation (7a) qui autorise un déplacement angulaire, un débattement ou une oscillation du contacteur (7) par rapport à l'élément de fixation (7a) et à la pièce qui porte ce contacteur (7).

7. Dispositif de détection selon une des revendications 1 à 6, **caractérisé en ce que** l'interface de contact (2) est réalisée par une bille de diamètre supérieur au diamètre de l'orifice (3) de la première extrémité (la') du corps (1) au travers duquel s'opère l'interaction de l'interface de contact (2) avec une surface d'un élément détecté (30).

8. Dispositif de détection selon une des revendications 1 à 7, **caractérisé en ce que**, à l'intérieur du corps (1) du dispositif, le premier système d'étanchéité (9) est monté dans un logement (15) de la seconde portion (1b) du corps (1) séparé de la première portion (1a) du corps (1) par un moyen de renfort (11) du maintien des conducteurs (4a, 4b) en position face à une pression, le moyen de renfort (11) étant électriquement isolant et traversé au niveau de trous traversants (12) par les conducteurs (4a, 4b) dont au moins une borne (4a", 4b") comprend une tête de largeur supérieure à la largeur du trou traversant (12) du moyen de renfort (11) que la borne (4a", 4b") traverse.

9. Dispositif de détection selon une des revendications 1 à 8, **caractérisé en ce que** le premier système d'étanchéité (9) est réalisé dans une matière élastique formant un corps électriquement isolant inséré par serrage diamétral dans son logement (15) de la seconde portion (1b) du corps (1) du dispositif.

10. Dispositif de détection selon une des revendications 1 à 8, **caractérisé en ce que** le premier système d'étanchéité (9) comprend :
- un corps (9a) électriquement isolant positionné dans son logement (15) de la seconde portion (1b) du corps (1) du dispositif et traversé au niveau de trous traversants (13) par les au moins deux conducteurs (4a, 4b), et
- un moyen étanche (9b) monté sur la périphérie du corps isolant (9a) et positionné entre le corps (9a) isolant et une surface du logement (15) de la seconde portion (1b) du dispositif.

11. Dispositif de détection selon une des revendications 1 à 10, **caractérisé en ce que** le corps isolant du premier système d'étanchéité (9) traversé au niveau de trous traversants (13) par les au moins deux conducteurs (4a, 4b) opère un serrage diamétral de chacun des conducteurs (4a, 4b).

12. Dispositif de détection selon une des revendications 1 à 10, **caractérisé en ce que** le premier système d'étanchéité (9) traversé au niveau de trous traversants (13) par les au moins deux conducteurs (4a, 4b) comprend un moyen étanche (9c', 9c") monté sur la périphérie respective de chaque conducteurs (4a, 4b) et positionné entre un conducteur (4a, 4b) et une portion du corps isolant (9a) du premier système d'étanchéité (9).

13. Dispositif de détection selon une des revendications 1 à 12, **caractérisé en ce que** le dispositif de détection comprend un second système d'étanchéité (14) monté au niveau d'une surface périphérique du corps (1) du dispositif et apte à interagir avec le pourtour d'un orifice d'une paroi (31) au travers de laquelle le dispositif de détection serait positionné.

14. Vérin (33) **caractérisé en ce qu'**il comprend au moins un dispositif de détection selon une des revendications 1 à 13, le dispositif étant monté traversant ou intégré sur le cylindre (31) d'un vérin (33) de sorte que l'interface de contact (2) soit susceptible d'être déplacée par une surface d'une pièce mobile (30) du vérin (33) pour la détection de la course de cette pièce mobile.

15. Vérin (33) selon la revendication 14, **caractérisé en ce que** l'interface de contact (2) dispositif de détection est apte à être déplacée par une surface du piston ou de la tige du piston ou d'un élément monté sur le piston ou la tige du piston.

## Patentansprüche

1. Erfassungsvorrichtung, die in einen Hydraulikstellzylinder integriert ist, umfassend
- einen im Wesentlichen geradlinigen Körper (1), der an einem ersten Ende (la') einen ersten Abschnitt (1a) und an einem zweiten Ende (lb') einen zweiten Abschnitt (1b) festlegt,
- eine Kontaktschnittstelle (2), die in Bezug auf den Körper (1) der Vorrichtung und gemäß der Achse des Körpers der Vorrichtung translatorisch bewegbar ist, wobei die Schnittstelle (2) an dem ersten Abschnitt (1a) des Körpers (1) positioniert und dazu vorgesehen ist, durch eine Öffnung (3), die an dem ersten Ende (la') des Körpers (1) ausgebildet ist, mit einer Fläche eines erfassten Elements wechselzuwirken,
- zumindest zwei Leiter (4a, 4b), die an dem zweiten Abschnitt (1b) des Körpers (1) angebracht sind, wobei diese Leiter (4a, 4b) einerseits jeweilige erste Enden (4a', 4b') umfassen, die an zumindest einer Öffnung (5) zum Ausbilden von Verbindungsstiften zu einem Stromkreis in Richtung auf das zweite Ende (lb') des Körpers (1) hin ausgerichtet sind, und andererseits jeweilige zweite Enden (4a", 4b"), die Anschlüsse in einem Sitz (6) des ersten Abschnitts (1a) des Körpers (1) der Vorrichtung ausbilden,
- zumindest ein Schütz (7), das in Bezug auf den Körper (1) der Vorrichtung bewegbar angebracht und unter dem Einwirken einerseits einer Kraft der Kontaktschnittstelle (2) und andererseits einer Kraft zumindest eines Rückstellmittels (8), die der Kraft der Kontaktschnittstelle (2) entgegensteht, bewegt wird, wobei das Schütz (7) dazu geeignet ist, an einem Ende des Hubs die Anschlüsse (4a", 4b") der Leiter (4a, 4b) zu verbinden,
- zumindest ein erstes Dichtungssystem (9), das an einem Innensitz (15) am zweiten Abschnitt (1b) des Körpers der Vorrichtung angebracht ist, das dazu eingerichtet ist, jeglichen Flüssigkeitsaustausch zwischen einerseits der Umgebung des erfassten Elements am ersten Ende (la') des Körpers (1) der Vorrichtung und andererseits einer zweiten Umgebung am zweiten Ende (lb') des Körpers der Vorrichtung zu vermeiden, wobei dieses erste Dichtungssystem (9) elektrisch isolierend und von den zumindest zwei Leitern (4a, 4b) durchquert ist.

2. Erfassungsvorrichtung nach Anspruch 1, **dadurch gekennzeichnet, dass** das Schütz (7) gemäß der Achse des Körpers (1) der Vorrichtung translatorisch bewegbar angebracht ist.

3. Erfassungsvorrichtung nach Anspruch 1, **dadurch gekennzeichnet, dass** das Schütz (7) um eine Achse, die zur Achse des Körpers (1) der Vorrichtung senkrecht verläuft, rotatorisch bewegbar angebracht ist.

4. Erfassungsvorrichtung nach einem der Ansprüche 1 bis 3, **dadurch gekennzeichnet, dass** die Kontaktschnittstelle (2) und das Schütz (7) bewegungsverbunden in einem Sitz (6) des ersten Abschnitts (1a) des Körpers (1) der Vorrichtung angebracht sind, wobei der Hub des Schützes (7) festgelegt ist zwischen:
- einer ersten Position des Schützes (7), wenn das Schütz (7) in Kontakt mit den Anschlüssen (4a", 4b") der Leiter (4a, 4b) steht, und
- einer zweiten Position des Schützes (7), wenn einerseits das Schütz (7) mit zumindest einem der Anschlüsse (4a', 4b') der Leiter (4a, 4b) nicht in Kontakt steht und andererseits die Kontaktschnittstelle (2) sich an ihrer am weitesten vom zweiten Abschnitt (1b) des Körpers der Vorrichtung entfernten Position befindet.

5. Erfassungsvorrichtung nach Anspruch 4, **dadurch gekennzeichnet, dass** die Vorrichtung einen Mechanismus (10) zur Führung der Bewegung des Schützes (7) mit der Kontaktschnittstelle (2) umfasst, wobei dieser Mechanismus (10) umfasst:
- ein Zwischenteil (10a), das einerseits ein erstes Ende umfasst, das in Richtung auf die Anschlüsse (4a", 4b") der Leiter (4a, 4b) hin ausgerichtet ist und mit dem Schütz wechselwirkt, und andererseits ein zweites Ende auf der dem ersten Ende gegenüberliegenden Seite,
- ein Abstandsmittel (10b), das zwischen der Kontaktschnittstelle (2) und dem zweiten Ende des Zwischenteils (10a) angeordnet ist, wobei die Steifheit des Abstandsmittels (10b) des Bewegungsführungsmechanismus größer als die Steifheit des Rückstellmittels (8) ist.

6. Erfassungsvorrichtung nach einem der Ansprüche 1, 2, 4 oder 5, **dadurch gekennzeichnet, dass** das Schütz (7) gemäß der Achse des Körpers (1) der Vorrichtung verschiebbar angebracht ist, wobei die Befestigung des Schützes (7) auf dem diesen tragenden Teil durch ein Befestigungselement (7a) bewirkt wird, das eine Winkelbewegung, einen Ausschlag oder ein Pendeln des Schützes (7) in Bezug auf das Befestigungselement (7a) und das Teil, das dieses Schütz (7) trägt, erlaubt.

7. Erfassungsvorrichtung nach einem der Ansprüche 1 bis 6, **dadurch gekennzeichnet, dass** die Kontaktschnittstelle (2) durch eine Kugel mit einem Durchmesser, der größer ist als der Durchmesser der Öffnung (3) des ersten Endes (la') des Körpers (1), durch die hindurch das Wechselwirken der Kontaktschnittstelle (2) mit einer Fläche eines erfassten Elements (30) bewirkt wird, verwirklicht ist.

8. Erfassungsvorrichtung nach einem der Ansprüche 1 bis 7, **dadurch gekennzeichnet, dass**, im Inneren des Körpers (1) der Vorrichtung, das erste Dichtungssystem (9) in einem Sitz (15) des zweiten Abschnitts (1b) des Körpers (1) getrennt vom ersten Abschnitt (1a) des Körpers (1) durch ein Mittel zur Verstärkung (11) der Positionsbeibehaltung der Leiter (4a, 4b) angesichts eines Druckes angebracht ist, wobei das Mittel zur Verstärkung (11) elektrisch isolierend ist und an Durchgangsbohrungen (12) von den Leitern (4a, 4b) durchquert ist, wobei zumindest ein Anschluss (4a", 4b") zumindest einen Kopf mit einer Breite aufweist, die größer ist als die Breite der Durchgangsbohrung (12) des Verstärkungsmittels (11), die von dem Anschluss (4a", 4b") durchquert ist.

9. Erfassungsvorrichtung nach einem der Ansprüche 1 bis 8, **dadurch gekennzeichnet, dass** das erste Dichtungssystem (9) aus einem elastischen Werkstoff, der einen elektrisch isolierenden Körper ausbildet und durch diametrales Klemmen in seinen Sitz (15) des zweiten Abschnitts (1b) des Körpers (1) der Vorrichtung eingeführt ist, verwirklicht ist.

10. Erfassungsvorrichtung nach einem der Ansprüche 1 bis 8, **dadurch gekennzeichnet, dass** das erste Dichtungssystem (9) umfasst:
- einen elektrisch isolierenden Körper (9a), der in seinem Sitz (15) des zweiten Abschnitts (1b) des Körpers (1) der Vorrichtung positioniert ist und an den Durchgangsbohrungen (13) von den zumindest zwei Leitern (4a, 4b) durchquert ist, und
- ein Dichtungsmittel (9b), das am Rand des isolierenden Körpers (9a) angebracht und zwischen dem isolierenden Körper (9a) und einer Fläche des Sitzes (15) des zweiten Abschnitts (1b) der Vorrichtung positioniert ist.

11. Erfassungsvorrichtung nach einem der Ansprüche 1 bis 10, **dadurch gekennzeichnet, dass** der isolierende Körper des ersten Dichtungssystems (9), der an den Durchgangsbohrungen (13) von den zumindest zwei Leitern (4a, 4b) durchquert ist, ein diametrales Klemmen von jedem der Leiter (4a, 4b) bewirkt.

12. Erfassungsvorrichtung nach einem der Ansprüche 1 bis 10, **dadurch gekennzeichnet, dass** das erste Dichtungssystem (9), das an den Durchgangsbohrungen (13) von den zumindest zwei Leitern (4a, 4b) durchquert ist, ein Dichtungsmittel (9c', 9c") umfasst, das am jeweiligen Rand jedes Leiters (4a, 4b) angebracht und zwischen einem Leiter (4a, 4b) und einem Abschnitt des isolierenden Körpers (9a) des ersten Dichtungssystems (9) positioniert ist.

13. Erfassungsvorrichtung nach einem der Ansprüche 1 bis 12, **dadurch gekennzeichnet, dass** die Erfassungsvorrichtung ein zweites Dichtungssystem (14) umfasst, das an einer Randfläche des Körpers (1) der Vorrichtung angebracht und dazu geeignet ist, mit dem Umfang einer Öffnung einer Wandung (31) wechselzuwirken, durch die hindurch das Erfassungsgerät positioniert werden würde.

14. Stellzylinder (33), **dadurch gekennzeichnet, dass** er zumindest eine Erfassungsvorrichtung nach einem der Ansprüche 1 bis 13 umfasst, wobei die Vorrichtung den Zylinder (31) eines Stellzylinders (33) durchquerend angebracht oder in diesen integriert ist, so dass die Kontaktschnittstelle (2) durch eine Fläche eines bewegbaren Teils (30) des Stellzylinders (33) zur Erfassung des Hubs dieses bewegbaren Teils bewegt werden kann.

15. Stellzylinder (33) nach Anspruch 14, **dadurch gekennzeichnet, dass** die Kontaktschnittstelle (2) der Erfassungsvorrichtung dazu geeignet ist, durch eine Kolbenfläche oder durch die Kolbenstange oder durch ein Element, das auf dem Kolben oder der Kolbenstange angebracht ist, bewegt zu werden.

## Claims

1. Detection device integrated into a hydraulic actuator, comprising:
- a substantially rectilinear body (1) defining a first portion (1a) of the side of a first end (1a') and a second portion (1b) of the side of a second end (1b'),
- a contact interface (2) which is movable in translation with respect to the body (1) of the device and along the axis of the body of the device, the interface (2) is positioned at the level of the first portion (1a) of the body (1) of the device and is designed to interact, through an opening (3) formed at the level of the first end (1a') of the body (1), with a surface of a detected element,
- at least two conductors (4a, 4b) mounted at the level of the second portion (1b) of the body (1) of the device, these conductors (4a, 4b) comprising, on the one hand, first respective ends (4a', 4b') oriented towards the second end (lb') of the body (1) of the device at the level of at least one opening (5) to form connection pins to an electric circuit and, on the other hand, respective second ends (4a", 4b") forming terminals in a housing (6) of the first portion (1a) of the body (1) of the device,
- at least one contactor (7) mounted so as to be movable relative to the body (1) of the device, and displaced under the action, on the one hand, of a force from the contact interface (2) and, on the other hand, of a force from at least one return means (8) which opposes the force of the contact interface (2), the contactor (7) being capable, at the level of an end of travel, of connecting the terminals (4a", 4b") of the conductors (4a, 4b),
- at least one first sealing system (9) mounted at the level of an inner housing (15) at the second portion (1b) of the body of the device, configured to prevent any exchange of fluid between, on the one hand, the medium of the element detected at the level of the first end (1a') of the body (1) of the device and, on the other hand, a second medium at the level of the second end (1b') of the body of the device, this first sealing system (9) being electrically insulating and traversed by the at least two conductors (4a, 4b).

2. Detection device according to claim 1, **characterised in that** the contactor (7) is mounted so as to be movable in translation along the axis of the body (1) of the device.

3. Detection device according to claim 1, **characterised in that** the contactor (7) is mounted so as to be movable in rotation about an axis perpendicular to the axis of the body (1) of the device.

4. Detection device according to any of claims 1 to 3, **characterised in that** the contact interface (2) and the contactor (7) are mounted so as to be associated in displacement in a housing (6) of the first portion (1a) of the body (1) of the device, the travel of the contactor (7) being defined between:
- a first position of the contactor (7) when the contactor (7) is in contact with the terminals (4a", 4b") of the conductors (4a, 4b), and
- a second position of the contactor (7) when, on the one hand, the contactor (7) is not in contact with at least one of the terminals (4a', 4b') of the conductors (4a, 4b) and, on the other hand, the contact interface (2) is in its position furthest away from the second portion (1b) of the body (1) of the device.

5. Detection device according to claim 4, **characterised in that** the device comprises a mechanism (10) for managing the displacement of the contactor (7) with the contact interface (2), this mechanism (10) comprising :
- an intermediate part (10a) comprising, on the one hand, a first end oriented towards the terminals (4a", 4b") of the conductors (4a, 4b) and which interacts with the contactor (7) and, on the other hand, a second end of the side opposite the first end,
- a spacer means (10b) disposed between the contact interface (2) and the second end of the intermediate part (10a), the stiffness of the spacer means (10b) of the displacement management mechanism being greater than the stiffness of the return means (8).

6. Detection device according to any of claims 1, 2, 4 or 5, **characterised in that**, the contactor (7) being mounted so as to slide along the axis of the body (1) of the device, the fixing of the contactor (7) to the part which supports it is performed by a fixing element (7a) which allows an angular displacement, a deflection or an oscillation of the contactor (7) with respect to the fixing element (7a) and to the part which supports this contactor (7).

7. Detection device according to any of claims 1 to 6, **characterised in that** the contact interface (2) is formed by a ball with a diameter greater than the diameter of the opening (3) of the first end (1a') of the body (1) through which the interaction of the contact interface (2) with a surface of a detected element (30) takes place.

8. Detection device according to any of claims 1 to 7, **characterised in that**, inside the body (1) of the device, the first sealing system (9) is mounted in a housing (15) of the second portion (1b) of the body (1) separated from the first portion (1a) of the body (1) by reinforcing means (11) for holding the conductors (4a, 4b) in position in the face of pressure, the reinforcement means (11) being electrically insulating and traversed at the level of traversing holes (12) by the conductors (4a, 4b) at least one terminal (4a", 4b") of which comprises a head with a width greater than the width of the traversing hole (12) of the reinforcement means (11) through which the terminal (4a", 4b") passes.

9. Detection device according to any of claims 1 to 8, **characterised in that** the first sealing system (9) is made from an elastic material forming an electrically insulating body inserted by clamping diametrically into its housing (15) of the second portion (1b) of the body (1) of the device.

10. Detection device according to any of claims 1 to 8, **characterised in that** the first sealing system (9) comprises:
- an electrically insulating body (9a) positioned in its housing (15) of the second portion (1b) of the body (1) of the device and traversed at the level of traversing holes (13) by the at least two conductors (4a, 4b), and
- a sealing means (9b) mounted on the periphery of the insulating body (9a) and positioned between the insulating body (9a) and a housing surface (15) of the second portion (1b) of the device.

11. Detection device according to any of claims 1 to 10, **characterised in that** the insulating body of the first sealing system (9) traversed at the level of traversing holes (13) by the at least two conductors (4a, 4b) performs a diametrical clamping of each of the conductors (4a, 4b).

12. Detection device according to any of claims 1 to 10, **characterised in that** the first sealing system (9) traversed at the level of traversing holes (13) by the at least two conductors (4a, 4b) comprises sealing means (9c', 9c") mounted on the respective periphery of each conductor (4a, 4b) and positioned between a conductor (4a, 4b) and a portion of the insulating body (9a) of the first sealing system (9).

13. Detection device according to any of claims 1 to 12, **characterised in that** the detection device comprises a second sealing system (14) mounted at the level of a peripheral surface of the body (1) of the device and capable of interacting with the periphery of an opening of a wall (31) through which the detection device would be positioned.

14. Actuator (33) **characterised in that** it comprises at least one detection device according to any of claims 1 to 13, the device being mounted through or integrated onto the cylinder (31) of an actuator (33) such that the contact interface (2) is capable of being displaced by a surface of a moving part (30) of the actuator (33) for the detection of the stroke of this moving part.

15. Actuator (33) according to claim 14, **characterised in that** the contact interface (2) detection device is capable of being displaced by a surface of the piston or the piston rod or an element mounted on the piston or the piston rod.
